# EUROPÄISCHE PATENTSCHRIFT

(11) **EP 0 368 059 B1**
(45) Veröffentlichungstag und Bekanntmachung des Hinweises auf die Patenterteilung: **10.01.1996**
(21) Anmeldenummer: 89119485.4
(22) Anmeldetag: 20.10.1989
(51) Int. Cl.: D01G 19/08

(54) **Kämmaschine (Wickelansetzen)**
Combing machine (lap piecing)
Machine de peignage(rattachage de nappe)

(30) Priorität: 03.11.1988 CH 4086/88
(43) Veröffentlichungstag der Anmeldung: 16.05.1990
(62) Teilanmeldung aus: 95110324.1
(73) Patentinhaber: MASCHINENFABRIK RIETER AG, CH-8406 Winterthur (CH)
(72) Erfinder: Wichtermann, Fredy, CH-8307 Effretikon (CH); Mondini, Gian-Carlo, Dr., CH-8400 Winterthur (CH)

(56) Entgegenhaltungen:
- DE-C- 328 147
- FR-A- 890 150
- FR-A- 2 401 593
- US-A- 2 559 074
- US-A- 2 895 177

## Beschreibung

Die Erfindung bezieht sich auf ein Verfahren bzw. eine Vorrichtung zum Ansetzen eines neuen vorderen Watteendes von einem neuen Wickel an das auslaufende Watteende eines ersten Wickels in einer Kämmaschine.

Es ist bekannt, in einer solchen Kämmaschine eine Detektoreinrichtung anzuordnen, z.B. mit einer Fotozelle oder einer Lichtschranke, welche die Maschine abstellt, wenn das Ende des Wattebandes von dem Wickel abläuft. Die Trageinrichtung wird dann von Hand oder von einer Transportvorrichtung mit einem neuen Wattewickel beschickt. Der Anfang des Wattebandes vom neuen Wickel wird anschliessend manuell auf das (ggf. auf richtige Länge abgerissene) Ende des Wattebandes vom vorherigen Wickel aufgelegt und durch Andrücken mit diesem verbunden, worauf die Maschine wieder anlaufen kann.

Aus der US-A-2 559 074 ist eine gattungsgemässe Vorrichtung zur automatischen Nachführung eines Wattenbandes eines neuen Wickels bekannt. Der neue Wickel wird oberhalb des in Arbeit befindlichen ersten Wickels in einer Reserveposition gehalten und beim Auslaufen des ersten Wickels nach unten in die Abrollposition verschoben. Das neue Watteende muss in einer nach vorne herabhängenden Lage positioniert sein, damit es beim Absenkvorgang auf das auslaufende Watteende zu liegen kommt. Über ein Kammelement wird das auslaufende Watteende getrennt um eine gleichbleibende Überlappung mit dem neuen Watteende zu erzielen. Die beschriebene Vorrichtung ist aufwendig und erfordert eine exakte Positionierung des neuen Watteendes in der Reserveposition, zumal das neue Watteende für den Ansetzvorgang nicht vorbereitet wird. Durch das nicht vorbereitete neue Watteende können bei jedem neuen Ansetzvorgang unterschiedliche Überdeckungen entstehen, was sich insbesondere bei einem gleichzeitigen Wechsel (Blockwechsel) von mehreren Wickeln nachteilig auf die Qualität des zu bildenden Kämmaschinenbandes auswirken kann.

Die Aufgabe der Erfindung besteht darin, ein Verfahren, bzw. eine Vorrichtung für eine Kämmaschine vorzuschlagen, wobei ein automatisches Ansetzen des Anfanges eines Wattebandes von einem neuen Wickel an das Ende des Wattebandes vom vorherigen Wickel mit einer qualitativ gleichbleibenden und vorgegebenen Überdeckung der beiden Wattenenden gewährleistet wird. Diese Aufgabe wird durch das vorgeschlagene Verfahren nach Patentanspruch 1 gelöst.

Ebenso wird diese Aufgabe zur Durchführung des Verfahrens nach Anspruch 1 durch die Vorrichtung gemäss dem Kennzeichen nach Anspruch 2 gelöst, wobei vorgeschlagen wird, dass im Weg der Watte von dem Wickel zu den Kämmwerkzeugen ein Transportwalzenpaar, Mittel zum gesteuerten Durchtrennen eines ersten Wattebandes von einem ersten Wickel, um ein erstes, hinteres Watteende an der zu den Kämmwerkzeugen laufenden Watte zu bilden, und zum gesteuerten Durchtrennen eines zweiten Wattebandes von einem neuen Wickel nach dem Transportwalzenpaar, um ein zweites, vorderes Watteende zu bilden, und eine Einrichtung zum Verbinden des zweiten Watteendes mit dem ersten Watteende angeordnet sind, welche Einrichtung ein im Weg der Watte angeordnetes Presswalzenpaar und ein bei diesem angeordnetes bewegbares Auslenkelement, durch das die beiden Watteenden aufeinanderlegbar sind, um anschliessend zwischen das Presswalzenpaar geführt werden zu können.

Dazu kann zweckmässig eine Detektoreinrichtung vorgesehen sein zum Feststellen des Zeitpunktes, in welchem das erste Watteband vom ersten Wickel annähernd vollständig abgelaufen ist. Die Detektoreinrichtung kann in diesem Zeitpunkt eine Steuereinrichtung starten, welche dann die genannten Mittel zum Durchtrennen des ersten Wattebandes betätigt, danach eine Wickeltransportvorrichtung zum Zuführen eines neuen Wickels zu der Trageinrichtung betätigt, danach die genannten Mittel zum Durchtrennen des zweiten Wattebandes betätigt und danach die Einrichtung zum Verbinden des zweiten Watte-Endes mit dem ersten Watte-Ende betätigt.

Die Erfindung eignet sich insbesondere auch für eine Kämmaschine, die eine oder mehrere Gruppen von Kämmköpfen aufweist, z.B. eine Gruppe von acht Kammköpfen oder zwei Gruppen zu je vier Kämmköpfen, wobei der Wickelwechsel in allen Kämmköpfen einer Gruppe jeweils gleichzeitig durchgeführt wird, indem die vorstehend beschriebene Steuereinrichtung die angegebenen Betätigungen bei allen Kämmköpfen der Gruppe gleichzeitig durchführt. Zum Starten der Steuereinrichtung kann dann zweckmässig jedem Kämmkopf der Gruppe je eine eigene Detektoreinrichtung zugeordnet sein, so dass die Steuereinrichtung ausgelöst wird, sobald bei einem Kämmkopf der Gruppe das erste Watteband vom ersten Wickel annähernd vollständig abgelaufen ist. Danach werden dann automatisch bei allen Kämmköpfen der Gruppe die ersten Wattebänder auf gleicher Höhe durchtrennt, neue Wickel zugeführt, die zweiten Wattebänder von den neuen Wikkeln auf gleicher Höhe durchtrennt und die Watte-Enden miteinander verbunden.

Ausführungsbeispiele der Erfindung werden nachstehend anhand der Zeichnungen näher erläutert. In diesen zeigen:
Fig. 1 schematisch einen Kämmkopf einer erfindungsgemässen Kämmaschine und
Fig. 2 bis Fig. 8 je einen Ausschnitt aus Fig. 1 bei anderen Stellungen und Betriebszuständen der Teile.

In Fig. 1 sind die wesentlichen Teile eines Kämmkopfes in einer etwa einem Vertikalschnitt entsprechenden schematischen Darstellung gezeigt. Die wesentlichen Kämmwerkzeuge des Kämmkopfes sind ein Rundkamm 1, ein Fixkamm 2, zwei Abreisszylinder 3 und ein Zangenaggregat mit einer Unterzange 4 und einer bezüglich der Unterzange schwenkbaren Oberzange 5. In der Unterzange 4 ist ein antreibbarer Speisezylinder 6 gelagert, dem eine zu kämmende Wattebandes 7 zugeführt wird. Das Watteband 7 kommt von einem Wickel 8, der von einer Trageinrichtung getragen ist, welche in der dargestellten Ausführungsform aus zwei parallelen Wikkelwalzen 9 und 10 besteht, auf denen der Wickel 8 aufliegt.

Im Weg des Wattebandes 7 von dem Wickel 8 zu den Kämmwerkzeugen 1 - 5 sind ein Transportwalzenpaar 9,11, Mittel zum Durchtrennen der Watte und eine Einrichtung zum Verbinden eines ersten Watteende 7b mit einem zweiten Watteende 7b' angeordnet, wobei das erste Watteende 7b ein hinteres Ende des zu den Kämmwerkzeugen laufenden Wattebandes ist und das zweite Watteende 7b' ein vorderes Ende eines von einem neuen Wickel kommenden Wattebandes 7' ist, wie im Nachstehenden noch erläutert wird.

Das genannte Transportwalzenpaar 9,11 wird in der dargestellten Ausführungsform von der vorderen Wickelwalze 9 und einer mit dieser zusammenwirkenden Andruckwalze 11 gebildet. Es könnte jedoch auch ein von der vorderen Wickelwalze 9 getrenntes Transportwalzenpaar für die vom Wickel 8 kommende Watte vorgesehen sein. Das Transportwalzenpaar 9, 11 wird von einer gesteuerten Antriebseinrichtung 12 angetrieben.

Die Mittel zum Durchtrennen der Watte sind in der dargestellten Ausführungsform dazu eingerichtet, die Watte nach dem Transportwalzenpaar 9, 11 zu zerreissen. Zu diesem Zweck ist nach dem ersten Transportwalzenpaar 9, 11 ein zweites Transportwalzenpaar 13, 14 angeordnet, das von einer zweiten gesteuerten Antriebseinrichtung 15 angetrieben wird. Im normalen Betrieb der Kämmaschine laufen die beiden Transportwalzenpaare 9, 11 und 13, 14 mit gleichen Umfangsgeschwindigkeiten. Wenn ein Watteband 7 durchtrennt bzw. zerrissen werden soll, werden die Antriebseinrichtungen 12 und 15 wie im Nachstehenden erläutert so gesteuert, dass sie die beiden Transportwalzenpaare 9, 11 und 13, 14 mit unterschiedlichen Umfangsgeschwindigkeiten und/oder in unterschiedlichen Richtungen drehen, so dass das Watteband zwischen den beiden Transportwalzenpaaren reisst. Es ist z.B. möglich, das erste Transportwalzenpaar 9, 11 stillzusetzen und das zweite Transportwalzenpaar 13, 14 weiter anzutreiben oder das erste Walzenpaar 9, 11 in entgegengesetzter Richtung anzutreiben, während das zweite Transportwalzenpaar 13, 14 stillsteht. In beiden Fällen erfolgt eine Durchtrennung des Wattebandes.

Die Einrichtung zum Verbinden eines ersten Watteendes mit einem zweiten Watteendes besitzt ein Presswalzenpaar 16, 17, das von einer Antriebseinrichtung 18 angetrieben wird, und ein bewegbares Auslenkelement für mindestens eines von zwei miteinander zu verbindenden Watteenden. In der dargestellten Ausführungsform ist das Auslenkelement ein in Bewegungsrichtung des Wattebandes 7 vor dem Presswalzenpaar 16, 17 angeordneter Schieber 19, der z.B. von einem Zylinder-Kolben-Aggregat 20 bewegt wird.

In Fig. 1 ist der beschriebene Kämmkopf im normalen Betrieb dargestellt. Das Watteband wird durch die Drehung der Wickelwalze 9 von dem Wickel 8 abgewickelt, durch die mit der gleichen Umfangsgeschwindigkeit drehenden Transportwalzenpaare 13, 14, und 16, 17 den Kämmwerkzeugen 1 - 5 zugeführt und von diesen ausgekämmt. Das Watteband 7 ist jedoch in Fig. 1 von dem Wickel 8 schon beinahe vollständig abgelaufen. Dieser Zeitpunkt wird nun von einer Detektoreinrichtung festgestellt, beispielsweise von einer Fotozelle 21, welche den Durchlauf des Endes 7a des Wattebandes auf dem Kern 8a des Wickels 8 feststellt, indem sie etwa auf die unterschiedlichen Helligkeiten und/oder Farben des Wattebandes 7 und des Wickelkerns 8a anspricht. Natürlich sind auch andere Detektoreinrichtungen zu dem angegebenen Zweck brauchbar.

Die Detektoreinrichtung 21 gibt ein Signal an eine Steuereinrichtung 22 ab, welche darauf die Antriebseinrichtungen 12, 15 und 18 und weitere, nachstehend noch beschriebene Antriebseinrichtungen in der Kämmaschine so steuert, dass automatisch ein Wickelwechsel durchgeführt wird.

Zuerst betätigt die Steuereinrichtung 22 ein Zylinder-Kolbenaggregat 23, welches die hintere Wickelwalze 10 nach unten wegschwenkt, wie in Fig. 2 gezeigt. Der fast leere Wickelkern 8a rollt daher unter der Einwirkung der Schwerkraft auf einer geneigten Führung 24 nach hinten bis auf eine Auffangeinrichtung in Form eines muldenförmigen Bleches 25. Das verbliebene Watteband 7 wird dabei von dem Kern 8a abgewickelt.

Dann steuert die Steuereinrichtung 22 die Antriebseinrichtung 12 (Fig. 1) so, dass diese das Transportwalzenpaar 9, 11 stillsetzt oder in umgekehrter Richtung dreht. Durch das normal weiterdrehende zweite Transportwalzenpaar 13, 14 wird daher das Watteband 7 zwischen den beiden Transportwalzenpaaren 9, 11 und 13, 14 zerrissen, das heisst, es wird an einer genau definierten Stelle ein neues hinteres Watteende 7b an dem zu den Kämmwerkzeugen 1 - 5 laufenden Watteband 7 gebildet, wie in Fig. 3 dargestellt.

Das zweite Transportwalzenpaar 13, 14 und das Presswalzenpaar 16,17 drehen weiter, bis das neugebildete hintere Watteende 7b wie in Fig. 4 gezeigt kurz vor dem Presswalzenpaar 16, 17 steht. Dann wird die Antriebseinrichtung 18 des Fresswalzenpaares 16, 17 abgeschaltet, und gleichzeitig werden auch die Kämmwerkzeuge 1 - 6 (Fig. 1) stillgesetzt.

Wenn das erste Transportwalzenpaar 9, 11 für das Zerreissen des Wattebandes 7 einfach stillgesetzt worden ist, dann ist der abgetrennte hintere Endabschnitt 7c des Wattebandes 7 jetzt noch in diesem Transportwalzenpaar 9, 11 festgehalten, wie Fig. 4 zeigt. Das Transportwalzenpaar 9, 11 wird daher nun zusammen mit dem zweiten Transportwalzenpaar 13, 14 wieder in Vorwärtsrichtung gedreht, um den Endabschnitt 7c in einen Absaugkanal 26 zu fördern, durch welchen er entfernt wird. Stattdessen kann der Endabschnitt 7c auch durch einen weiter hinten angeordneten Absaugkanal 27 entfernt werden, indem das erste Transportwalzenpaar 9, 11 nun in umgekehrter Richtung gedreht wird, bis der Anfang des Endabschnittes 7c in diesen Absaugkanal 27 fällt. Wenn das erste Transportwalzenpaar 9, 11 jedoch schon für das Zerreissen des Wattebandes 7 genügend in umgekehrter Richtung gedreht worden ist, dann kann der Anfang des Endabschnittes 7c ohne weiteres in den Absaugkanal 27 fallen und ist nun keine weitere Drehung mehr erforderlich.

Dann wird durch Betätigung des Zylinder-Kolben-Aggregates 23 die hintere Wickelwalze 10 wieder in ihre obere Stellung bzw. normale Arbeitsstellung zurückgeschwenkt.

Danach betätigt die Steuereinrichtung 22 eine Wickeltransportvorrichtung, von der in Fig. 5 lediglich ein Arm 28 mit einem Tragzapfen 29 dargestellt ist. Die Wickeltransportvorrichtung führt einen neuen Wattewikkel 8' heran und setzt diesen auf die Wickelwalzen 9 und 10.

Danach werden die Transportwalzenpaare 9, 11 und 13, 14 in Vorwärtsrichtung gedreht. Die Wickelwalze 9 dreht den auf ihr aufliegenden Wattewickel 8'. Der Mantel der Wickelwalze 9 ist luftdurchlässig, z.B. perforiert, und in ihrem Inneren ist ein stationäres Rohr 9a angeordnet, welches in einem oberen Bereich einen Schlitz 9b aufweist. In diesem Rohr 9a wird nun ein Unterdruck erzeugt, so dass durch den Schlitz 9b und den luftdurchlässigen Mantel der Wickelwalze 9 hindurch Luft angesaugt wird. Der Anfang 7a' des Wattebandes 7' vom neuen Wickel 8' wird daher von der Wickelwalze 9 angesaugt, sobald er diese erreicht. Dadurch legt sich der Anfang 7a' wie in Fig. 5 gezeigt an den Umfang der Wickelwalze 9 an. Das Watteband 7' wird dann durch die Transportwalzenpaare 9, 11 und 13, 14 nach unten bewegt.

Nachdem der Anfang 7a' des Wattebandes 7' durch das zweite Transportwalzenpaar 13, 14 hindurchgetreten ist, wird nach Ablauf einer vorbestimmten Zeitspanne das erste Tranportwalzenpaar 9, 11 stillgesetzt oder das zweite Transportwalzenpaar 13, 14 gegenüber dem ersten Paar 9, 11 beschleunigt. Dadurch wird das Watteband 7' zwischen den beiden Transportwalzenpaaren 9, 11 und 13, 14 zerrissen, das heisst, es wird an einer genau definierten Stelle ein neues vorderes Watteende 7b' an dem vom Wickel 8' kommenden Watteband 7' gebildet, wie in Fig. 6 dargestellt.

Der abgetrennte vordere Endabschnitt 7c' des Wattebandes 7' wird dann nachdem er ganz durch das zweite Transportwalzenpaar 13, 14 hindurchgetreten ist, in den Absaugkanal 26 gesaugt und durch diesen entfernt.

Die beiden Transportwalzenpaare 9, 11 und 13, 14 laufen danach mit gleichen Umfangsgeschwindigkeiten weiter und bewegen das vom Wickel 8' kommende Watteband 7' nach unten. Nachdem das neue vordere Watteende 7b' etwa die in Fig. 7 gezeigte Stellung vor dem Presswalzenpaar 16, 17 bzw. zwischen diesem und dem Schieber 19 erreicht hat, betätigt die Steuereinrichtung 22 das Zylinder-Kolben-Aggregat 20, um den Schieber 19 nach links gegen das Presswalzenpaar 16, 17 zu bewegen. Der Schieber 19 tritt dabei wie in Fig. 8 gezeigt mit dem vorderen Watteende 7b' in Berührung und legt dasselbe auf das hintere Watteende 7b des Wattebandes 7, das immer noch in der Klemmatelle des Presswalzenpaares 16, 17 gehalten ist und aus dieser heraus vorsteht, wobei es teilweise auf dem Umfang der unteren Presswalze 17 aufliegt.

Dann werden die Antriebseinlichtung 18 des Presswalzenpaares 16, 17 und gleichzeitig auch die Antriebseinrichtungen der Kämmwerkzeuge 1 - 6 weider eingeschaltet. Das hintere Watteende 7b des Wattebandes 7 wird dem darauf liegenden vorderen Watteende 7b' des Wattebandes 7' in das Presswalzenpaar 16, 17 gezogen, das die beiden Watteenden 7b und 7b' zusammenpresst und miteinander verbindet. Dabei wird der Schieber 19 vom Zylinder-Kolben-Aggregat wieder nach rechts zurückgezogen. Der Kämmkopf nimmt den normalen Betrieb wieder auf.

In Fig. 8 ist noch gezeigt, dass die Auffangeinrichtung 25 mit dem auf dieser liegenden leeren Wickelkern 8a von einer Antriebseinrichtung in Form eines Zylinder-Kolben-Aggregates 30 in eine obere Stellung gehoben worden ist. In dieser oberen Stellung wird der leere Wickelkern 8a dann von der Wickeltransportvorrichtung 28, 29 (Fig. 5) erfasst und abgeführt, worauf die Auffangeinrichtung 25 wieder in ihre Ausgangsstellung gemäss Fig. 1 gesenkt wird.

Der beschriebene Kämmkopf kann in einer Kämmmaschine in einer Gruppe von Kämmköpfen angeordnet sein, in der gemeinsame Antriebseinrichtungen für die Kämmwerkzeuge 1 - 5 aller Kämwöpfe der Gruppe vorgesehen sind. Die Steuereinrichtung 22 ist dann ebenfalls allen Kliimmköpfen der Gruppe gemeinsame zugeordnet. Die von der Steuereinrichtung 22 gesteuerten Antriebseinrichtungen, insbesondere die Antriebseinrichtungen 12, 15 und 18 und die Zylinder-Kolben-Aggregate 20, 23 und 30 sowie die Mittel zum Erzeugen von Unterdruck in der vorderen Wickelwalze 9 und in den Absaugkanälen 26 und 27 und die Wickeltransportvorrichtung (28, 29) können ebenfalls allen Kämmköpfen der Gruppe gemeinsam zugeordnet sein (obwohl die gemeinsame Steuereinrichtung im Prinzip auch getrennte Antriebseinrichtungen usw. steuern könnte).

Hingegen ist für jeden Kämmkopf der Gruppe jeweils eine eigene Detektoreinrichtung 21 (Fig. 1) angeordnet. Sobald in einem der Kämunköpfe das Watteband 7 vom Wickel 8 annähernd vollständig abgelaufen ist, gibt die betreffende Detektoreinrichtung 21 ein Signal an die gemeinsame Steuereinrichtung 22 ab, welche darauf den im Vorstehenden beschriebenen Wickelwechsel bei allen Kammköpfen der Gruppe gleichzeitig durchführt. Zu Beginn des Wickelwechsels können auf den Wickelkernen 8a in den verschiedenen Kämmköpfen der Gruppe noch unterschiedliche Längen des Wattebandes 7 vorhanden sein; die durch das gleichzeitige Durchtrennen (Zerreissen) der Wattebänder 7 zwischen den Transportwalzenpaaren 9, 11 und 13, 14 gebildeten neuen hinteren Watteenden 7b liegen dann jedoch in allen Kämmköpfen der Gruppe auf gleicher Höhe. Ebenso liegen nachher die durch das Zerreissen der neuen Wattebänder 7' gebildeten neuen vorderen Watteenden 7b' in allen Kämmköpfen auf gleicher Höhe, auch wenn auf den von der Wickeltransportvorrichtung (28, 29) zugeführten neuen Wattewickeln 8' der Watteanfang 7a' nicht genau an der gleichen Stelle des Umfangs lag. Daher können dann durch die Schieber 19 (bzw. einen gemeinsamen Schieber 19) und die Presswalzen 16, 17 die vorderen Watteenden 7b' in allen Kämmköpfen in gleicher Weise problemlos mit den hinteren Watte-Enden 7b verbunden werden.

Im beschriebenen Kämmkopf werden beim Wickelwechsel sowohl das Watteband 7 vom Wickel 8 als auch nachher das Watteband 7' vom neuen Wickel 8' jeweils durch unterschiedliches Antreiben der beiden Transportwalzenpaare 9, 11 und 13, 14 durchtrennt bzw. zerrissen. In abgeänderten Ausführungsformen könnten aber natürlich auch gesonderte Mittel für das Durchtrennen des Wattebandes 7 und für das Durchtrennen des Wattebandes 7' angeordnet sein. Im übrigen muss für das Durchtrennen nicht unbedingt ein zweites Transportwalzenpaar verwendet werden, sondern es könnten stattdessen auch andere von der Steuereinrichtung 22 betätigbare Durchtrenneinrichtungen vor. gesehen sein.

## Patentansprüche

1. Verfahren zum Ansetzen eines neuen, vorderen Watteendes (7b') von einem neuen Wickel (8') an das auslaufende Watteende (7b) eines ersten Wickels (8) in einer Kämmaschine, gekennzeichnet durch folgende Verfahrensschritte:
- Gesteuertes Durchtrennen des auslaufenden Wattebandes (7) des ersten Wickels (8), um ein erstes hinteres Watteende (7b) an dem zu den Kämmwerkzeugen laufenden Watteband zu bilden,
- Positioniertes Halten des durch den Durchtrennvorgang präparierten Watteendes (7b) des auslaufenden Wattebandes (7) zwischen einer Kämmeinheit und einem Ansetzmittel (19,20), welches in Laufrichtung der Watte einer Trageinrichtung (9,10) für den Wickel (8,8') nachgeordnet ist,
- Gesteuertes Durchtrennen des zugeführten Wattebandes (7') des neuen Wickels (8'), um ein zweites vorderes Watteende (7b') zu bilden,
- Gesteuertes Zusammenführen des hinteren Watteendes (7b) des auslaufenden Wattebandes (7) und des neuen vorderen Watteendes (7b') des neuen Wattebandes (7') an dem Ansetzmittel (19,20),
- Speisen der miteinander verbundenen Wattebänder (7,7') zu der Bearbeitungseinheit.

2. Vorrichtung zum Ansetzen eines neuen vorderen Watteendes (7b') von einem neuen Wickel (8') an das auslaufende Watteende (7b) eines ersten Wickels (8) in einer Kämmaschine zur Durchführung des Verfahrens nach Anspruch 1 mit wenigstens einem Kämmkopf, der Kämmwerkzeuge (1-6) und eine Trageinrichtung (9,10) für einen Wickel (8;8') einer zu kämmenden Watte (7;7') aufweist, dadurch gekennzeichnet, dass im Weg der Watte (7;7') von dem Wickel (8;8') zu den Kämmwerkzeugen (1-6) ein Transportwalzenpaar (9,11), Mittel (13,14,15) zum gesteuerten Durchtrennen eines ersten Wattebandes (7) von einem ersten Wickel (8), um ein erstes hinteres Watteende (7b) an der zu den Kämmwerkzeugen (1-6) laufenden Watte (7) zu bilden, und zum gesteuerten Durchtrennen eines zweiten Wattebandes (7') von einem neuen Wickel (8') nach dem Transportwalzenpaar (9,11), um ein zweites, vorderes Wattenende (7b') zu bilden, und eine Einrichtung (16,17,19) zum Verbinden des zweiten Watteendes (7b') mit dem ersten Watteende (7b) angeordnet sind, welche Einrichtung (16,17,19) ein im Weg der Watte (7;7') angeordnetes Presswalzenpaar (16,17) und ein bei diesem angeordnetes bewegbares Auslenkelement (19), durch das die beiden Watteenden (7b,7b') aufeinanderlegbar sind, um anschliessend zwischen das Presswalzenpaar (16,17) geführt werden zu können.

3. Vorrichtung nach Anspruch 2 gekennzeichnet, durch eine Detektoreinrichtung (21), z.B. Fotozelle, zum Feststellen des Zeitpunktes, in welchem das erste Watteband (7) vom ersten, von der Trageinrichtung (9,10) getragenen Wickel (8) annähernd vollständig abgelaufen ist, und Starten einer Steuereinrichtung (22), welche dann die genannten Mittel (13, 14, 15) zum Durchtrennen des ersten Wattebandes (7) betätigt, danach eine Wickeltransportvorrichtung (28, 29) zum Zuführen eines neuen Wickels (8') zu der Trageinrichtung (9, 10) betätigt, danach die genannten Mittel (13, 14, 15) zum Durchtrennen des ersten Wattebandes (7') betätigt und danach die Einrichtung (16, 17, 19) zum Verbinden des zweiten Watteendes (7b') mit dem ersten Watteende (7b) betätigt.

4. Vorrichtung nach Anspruch 3, mit wenigstens einer Gruppe von Kämmköpfen, dadurch gekennzeichnet, dass jedem Kämmkopf der Gruppe je eine eigene Detektoreinrichtung (21) zugeordnet ist und dass die Steuereinrichtung (22) von jeder der Detektoreinrichtungen (21) auslösbar ist und dann die angegebenen Betätigungen bei allen Kämmköpfen der Gruppe gleichzeitig durchführt.

5. Vorrichtung nach einem der Ansprüche 2 bis 4, dadurch gekennzeichnet, dass bei den genannten Mitteln (13, 14, 15) zum Durchtrennen eine Einrichtung (26, 27) zum Entfernen der abgetrennten Wattebandabschnitte (7c; 7c') angeordnet ist.

6. Vorrichtung nach Anspruch 5, dadurch gekennzeichnet, dass die Einrichtung (26, 27) zum Entfernen der Wattebandabschnitte (7c; 7c') wenigstens einen Absaugkanal für die Wattebandabschnitte enthält.

7. Vorrichtung nach einem der Ansprüche 2 bis 6, dadurch gekennzeichnet, dass die genannten Mittel (13, 14, 15) zum Durchtrennen ein zweites Transportwalzenpaar (13, 14) zwischen dem erstgenannten Transportwalzenpaar (9, 11) und dem Presswalzenpaar (16, 17) und Antriebsmittel (12, 15) enthalten, die zum Antreiben der beiden Transportwalzenpaare (9, 11, 13, 14) wahlweise entweder mit praktisch gleichen Umfangsgeschwindigkeiten oder mit unterschiedlichen Umfangsgeschwindigkeiten und/oder in unterschiedlichen Drehrichtungen betätigbar sind.

8. Vorrichtung nach den Ansprüchen 2 und 7, dadurch gekennzeichnet, dass die Steuereinrichtung (22) so ausgebildet ist, dass sie zuerst die Antriebsmittel (12, 15) zum unterschiedlichen Antreiben der beiden Transportwalzenpaare (9, 11, 13, 14) betätigt, um das erste Watteband (7) zwischen den beiden Tranportwalzenpaaren zu durchtrennen und das erste Watteende (7b) durch das zweite Transportwalzenpaar (13, 14) hindurchtreten zu lassen, dann das Presswalzenpaar (16, 17) und die Kämmwerkzeuge (1-6) stillsetzt, danach die Antriebsmittel (12, 15) zum gleichen Antreiben der beiden Transportwalzenpaare (9, 11, 13, 14) betätigt, bis der Anfang (7a') des Wattebandes (7') vom neuen Wickel (8') durch beide Transportwalzenpaare (9, 11, 13, 14) hindurchgetreten ist, danach die Antriebsmittel (12, 15) wieder zum unterschiedlichen Antreiben der beiden Transportwalzenpaare (9, 11, 13, 14) betätigt, um das zweite Watteband (7') zwischen den beiden Transportwalzenpaaren zu durchtrennen, und dann die Antriebsmittel (12, 15) erneut zum gleichen Antreiben der beiden Transportwalzenpaare (9, 11, 13, 14) betätigt, bis das zweite Watteende (7b') in den Bereich des Presswalzenpaares (16, 17) gelangt, worauf dann die Einrichtung (16, 17, 19) zum Verbinden des zweiten Watteende (7b') mit dem ersten Watteende (7b) betätigt wird.

9. Vorrichtung nach einem der Ansprüche 2 bis 8, in welcher die Trageinrichtung (9, 10) eine vordere und eine hintere Wickelwalze zum Unterstützen des Wickels (8; 8') aufweist, gekennzeichnet durch eine Einrichtung (23) zum Absenken der hinteren Wickelwalze (10), so dass der Wickel (8) unter Abwickeln von Watte (7) nach hinten in eine Auffangeinrichtung (25) rollt.

10. Vorrichtung nach einem der Ansprüche 2 bis 9, in welcher die Trageinrichtung (9, 10) eine vordere und eine hintere Wickelwalze zum Unterstützen des Wickels (8; 8') aufweist, dadurch gekennzeichnet, dass die vordere Wikkelwalze (9) luftdurchlässig ist und in ihr ein Unterdruck erzeugbar ist, um den Anfang (7a') des zweiten Wattebandes (7') vom Umfang des neuen Wickels (8') abzulösen.

11. Vorrichtung nach einem der Ansprüche 2 bis 10, in welcher die Trageinrichtung (9, 10) eine vordere und eine hintere Wickelwalze zum Unterstützen des Wickels (8; 8') aufweist, dadurch gekennzeichnet, dass das erstgenannte Transportwalzenpaar (9, 11) von der vorderen Wickelwalze (9) und einer mit dieser zusammenwirkenden Andruckwalze (11) gebildet ist.

12. Vorrichtung nach einem der Ansprüche 2 bis 11, dadurch gekennzeichnet, dass das Auslenkelement (19) zum Presswalzenpaar (16, 17) hin bewegbar ist, um das zweite Watteende (7b') auf das im Presswalzenpaar (16, 17) festgehaltene erste Watteende (7b) aufzulegen.

## Claims

1. A method of piecing a new leading lap end (7b') from a new lap roll (8') to the outgoing lap end (7b) of a first lap roll (8) in a combing machine, characterized by the following process steps:
- Controlled severing of the outgoing lap ribbon (7) of the first lap roll (8) in order to form a first rear lap end (7b) in the lap ribbon travelling towards the combing tools;
- positioned holding of the lap end (7b) of the outgoing lap ribbon (7) prepared by the severing process between a combing unit and a piecing means (19,20) which is arranged downstream of a carrying device (9,10) for the lap roll (8,8') in the running direction of the lap;
- controlled severing of the supplied lap ribbon (7') of the new lap roll (8') in order to form a second leading lap end (7b');
- controlled joining of the rear lap end (7b) of the outgoing lap ribbon (7) and the new leading lap end (7b') of the new lap ribbon (7') in the piecing means (19,20);
- feeding the mutually joined lap ribbons (7,7') to the processing unit.

2. An apparatus for piecing a new leading lap end (7b') from a new lap roll (8') to the outgoing lap end (7b) of a first lap roll (8) in a combing machine for carrying out the method as claimed in claim 1 with at least one combing head which comprises combing tools (1-6) and a carrying device (9,10) for a lap roll (8;8') of a lap (7,7') to be combed, characterized in that in the path of the lap (7,7') from the lap roll (8;8') to the combing tools (1-6) there are arranged a pair of conveying rollers (9,11) , means (13,14,15) for the controlled severing of a first lap ribbon (7) from a first lap roll (8) in order to form a first rear lap end (7b) in the lap (7) travelling to the combing tools (1-6) and for the controlled severing of a second lap ribbon (7') from a new lap roll (8') after the pair of conveying rollers (9,11) in order to form a second leading lap end (7b') and a device (16,17,19) for joining the second lap end (7b') with the first lap end (7b), which device (16,17,19) comprises a pair of pressing rollers (16,17) arranged in the path of the lap (7;7') and a movable deflection element (19) arranged adjacent thereto, by means of which the two lap ends (7b, 7b') can be superimposed in order to be guided thereafter between the pair of pressing rollers (16,17).

3. An apparatus as claimed in claim 2, characterized by a detector device (21) such as a photocell for determining the time at which the first lap ribbon (7) has nearly completely wound off from the first lap roll (8) carried by the carrying device (9,10) and by the starting of a control device (22) which thereafter actuates the said means (13,14,15) for severing the first lap ribbon (7) and thereafter actuates a lap ribbon conveying apparatus (28, 29) for supplying a new lap roll (8') to the carrying device (9,10) and thereafter actuates the said means (13,14,15) for severing the first lap ribbon (7') and thereafter actuates the device (16,17,19) for joining the second lap end (7b') to the first lap end (7b).

4. An apparatus as claimed in claim 3, with at least one group of combing heads, characterized in that a separate detector device (21) is allocated to each combing head of the group and that the control device (22) can be initiated by each of the detector devices (21), which then carries out the said actuations in all combing heads of the group simultaneously.

5. An apparatus as claimed in one of the claims 2 to 4, characterized in that a device (26, 27) for removing the separated lap ribbon segments (7c; 7c') is arranged in the said means (13, 14, 15) for severing.

6. An apparatus as claimed in claim 5, characterized in that the device (26, 27) for removing the lap ribbon segments (7c; 7c') comprises at least one suction duct for the lap ribbon segments.

7. An apparatus as claimed in one of the claims 2 to 6, characterized in that the said means (13, 14, 15) for severing comprise a second pair of conveying rollers (13,14) between the first said pair of conveying rollers (9, 11) and the pair of pressing rollers (16, 17) and drive means (12, 15) which for driving the two pairs of conveying rollers (9, 11, 13, 14) can optionally be actuated either with practically the same circumferential speeds or with different circumferential speeds and/or in different directions of rotation.

8. An apparatus as claimed in claims 2 and 7, characterized in that the control device (22) is arranged in such a way that it actuates at first the drive means (12, 15) for differently driving the two pairs of conveying rollers (9, 11, 13, 14) in order to sever the first lap ribbon (7) between the two pairs of conveying rollers and to allow the first lap end (7b) to pass through the second pair of conveying rollers (13, 14) and it stops thereafter the pair of pressing rollers (16,17) and the combing tools (1-6) and actuates thereafter the drive means (12,15) for driving similarly the two pairs of conveying rollers (9, 11, 13, 14) until the initial part (7a') of the lap ribbon (7') of the new lap roll (8') has passed through both pairs of conveying rollers (9, 11, 13, 14) and thereafter actuates the drive means (12, 15) again for differently driving the two pairs of conveying rollers (9, 11, 13, 14) in order to sever the second lap ribbon (7') between the two pairs of conveying rollers and thereafter actuates the drive means (12, 15) again for driving similarly the two pairs of conveying rollers (9, 11, 13, 14) until the second lap end (7b') reaches the zone of the pair of pressing rollers (16, 17), whereupon the device (16, 17, 19) for joining the second lap end (7b') is actuated with the first lap end (7b).

9. An apparatus as claimed in one of the claims 2 to 8, wherein the carrying device (9, 10) is provided with a front and a rear lap roller for supporting the lap roll (8; 8'), characterized by a device (23) for lowering the rear lap roller (10) so that the lap roll (8) rolls backwardly into a catching device (25) while unrolling the lap (7).

10. An apparatus as claimed in one of the claims 2 to 9, wherein the carrying device (9, 10) is provided with a front and a rear lap roller for supporting the lap roll (8; 8'), characterized in that the front lap roller (9) is air-permeable and a pressure below atmospheric is produceable therein in order to detach the initial part (7a') of the second lap ribbon (7') from the circumference of the new lap roll (8').

11. An apparatus as claimed in one of the claims 2 to 10, wherein the carrying device (9, 10) is provided with a front and a rear lap roller for supporting the lap roll (8; 8'), characterized in that the first said pair of conveying rollers (9, 11) is formed by the front lap roller (9) and a pressing roller (11) cooperating with said lap roller.

12. An apparatus as claimed in one of the claims 2 to 11, characterized in that the deflection element (19) is movable towards the pair of pressing rollers (16, 17) in order to place the second lap end (7b') on the first lap end (7b) held in the pair of pressing rollers (16, 17).

## Revendications

1. Procédé servant à rattacher, dans une peigneuse, une nouvelle extrémité antérieure de nappe (7b') d'un nouveau rouleau de nappe (8') à l'extrémité de nappe sortante (7b) d'un premier rouleau de nappe (8),
caractérisé par les étapes de procédé suivantes:
- Séparation commandée de la nappe de rubans sortante (7) du premier rouleau de nappe (8), afin de former, dans la nappe de rubans se déplaçant vers les outils de peignage, une première extrémité postérieure de nappe (7b),
- maintien d'une manière positionnée de l'extrémité de nappe (7b) de la nappe de rubans sortante (7), préparée par le processus de séparation, entre une unité de peignage et un moyen de rattache (19, 20), lequel est disposé en aval d'un arrangement porteur (9, 10) pour le rouleau de nappe (8, 8'), vu dans la direction de déplacement de la nappe,
- séparation commandée de la nappe de rubans entrante (7') du nouveau rouleau de nappe (8'), afin de former une deuxième extrémité de nappe antérieure (7b'),
- réunion commandée de l'extrémité postérieure de nappe (7b) de la nappe de rubans sortante (7) et de la nouvelle extrémité antérieure de nappe (7b') de la nouvelle nappe de rubans (7') près du moyen de rattache (19, 20),
- alimentation des nappes de rubans réunies (7, 7') vers l'unité de traitement.

2. Dispositif servant à rattachera une nouvelle extrémité antérieure de nappe (7b') depuis un nouveau rouleau de nappe (8') à l'extrémité de nappe sortante (7b) d'un premier rouleau de nappe (8) dans une peigneuse, afin de réaliser le procédé selon revendication 1, avec au moins une tête de peignage qui possède des outils de peignage (1-6) et un arrangement porteur (9, 10) pour un rouleau de nappe (8; 8') d'une nappe (7; 7') devant être peignée,
caractérisé par le fait que,
une paire de rouleaux de transport (9, 11), des moyens (13, 14, 15) servant à la séparation commandée d'une première nappe de rubans (7') venant d'un premier rouleau de nappe (8), dans le but de former une première extrémité postérieure de nappe (7b) dans la nappe se déplaçant vers les outils de peignage (1-6), et servant à la séparation commandée d'une deuxième nappe de rubans (7') venant d'un nouveau rouleau de nappe (8'), après la paire de rouleaux de transport (9, 11), dans le but de former une deuxième extrémité antérieure de nappe (7b'), et un arrangement (16, 17, 19) servant à relier la deuxième extrémité de nappe (7b') avec la première extrémité de nappe (7b), sont disposés dans le parcours de la nappe (7; 7') allant depuis le rouleau de nappe (8; 8') vers les outils de peignage (1-6), arrangement (16, 17, 19) qui comprend une paire de rouleaux presseurs (16, 17), disposée dans le parcours de la nappe (7; 7'), et un élément de déviation (19) disposé auprès de celle-ci, par lequel les deux extrémités de nappe (7b, 7b') peuvent être déposées l'une sur l'autre, afin de pouvoir, par la suite, être guidées entre la paire de rouleaux presseurs (16, 17).

3. Dispositif selon revendication 2,
caractérisé par
un arrangement détecteur (21), par exemple une cellule photoélectrique, servant à déterminer le moment où la première nappe de rubans (7), venant du premier rouleau de nappe (8) porté par l'arrangement porteur (9, 10), s'approche de son écoulement total, et à démarrer un arrangement de commande (22) qui actionne alors lesdits moyens (13, 14, 15) servant à séparer la première nappe de rubans (7), puis actionne un dispositif de transport de rouleau (28, 29) servant à amener un nouveau rouleau de nappe (8') vers l'arrangement porteur (9, 10), puis actionne lesdits moyens (13, 14, 15) servant à séparer la première nappe de rubans (7'), et actionne ensuite l'arrangement (16, 17, 19) servant à relier la deuxième extrémité de nappe (7b') avec la première extrémité de nappe (7b).

4. Dispositif selon revendication 3, avec au moins un groupe de têtes de peignage.
caractérisé par le fait
qu'un arrangement détecteur individuel (21) est adjoint à chaque tête de peignage du groupe, et que l'arrangement de commande (22) peut être déclenché par chacun des arrangements détecteurs (21), et qu'il réalise alors simultanément les actions citées dans toutes les têtes de peignage du groupe.

5. Dispositif selon une des revendications 2 à 4,
caractérisé par le fait
qu'un arrangement (26, 27) servant à éloigner les chutes de nappes de rubans séparées (7c; 7c') est disposé près desdits moyens (13, 14, 15) servant à la séparation.

6. Dispositif selon revendication 5,
caractérisé par le fait que
l'arrangement (26, 27) servant à éloigner les chutes de nappes de rubans (7c; 7c') comprend au moins un canal d'aspiration pour les chutes de nappes de rubans.

7. Dispositif selon une revendications 2 à 6,
caractérisé par le fait que
lesdits moyens (13, 14, 15) servant à la séparation comprennent une deuxième paire de rouleaux de transport (13, 14), située entre la paire de rouleaux de transport (9, 11) citée en premier et la paire de rouleaux presseurs (16, 17), et des moyens d'entraînement (12, 15) qui peuvent être actionnés au choix, pour l'entraînement des deux paires de rouleaux de transport (9, 11, 13, 14), soit avec pratiquement les mêmes vitesses circonférentielles ou avec des vitesses circonférentielles différentes, et/ou dans des sens de rotations différents.

8. Dispositif selon les revendications 2 et 7,
caractérisé par le fait que
l'arrangement de commande (22) est réalisé de telle manière qu'il actionne premièrement les moyens d'entraînement (12, 15) pour un entraînement différent des deux paires de rouleaux de transport (9, 11, 13, 14), afin de séparer la première nappe de rubans (7) entre les deux paires de rouleaux de transport, et de laisser passer la première extrémité de nappe (7b) à travers la deuxième paire de rouleaux de transport (13, 14), puis met à l'arrêt la paire de rouleaux presseurs (16, 17) et les outils de peignage (1-6), actionne ensuite les moyens d'entraînement (12, 15) pour le même entraînement des deux paires de rouleaux de transport (9, 11, 13, 14), jusqu'à ce que le début (7a') de la nappe de rubans (7') du nouveau rouleau de nappe (8') soit passé à travers les deux paires de rouleaux de transport (9, 11, 13, 14), puis actionne à nouveau les moyens d'entraînement (12, 15) pour entraîner différemment les deux paires de rouleaux de transport (9, 11, 13, 14), afin de séparer la deuxième nappe de rubans (7') entre les deux paires de rouleaux de transport, et actionne alors, à nouveau, les moyens d'entraînement (12, 15) pour le même entraînement des deux paires de rouleaux de transport (9, 11, 13, 14), jusqu'à ce que la deuxième extrémité de nappe (7b') arrive dans la zone de la paire de rouleaux presseurs (16, 17), après quoi l'arrangement (16, 17, 19) est alors actionné pour réunir la deuxième extrémité de nappe (7b') avec la première extrémité de nappe (7b).

9. Dispositif selon une des revendications 2 à 8, dans lequel l'arrangement porteur (9, 10) possède un cylindre dérouleur avant et un cylindre dérouleur arrière pour supporter le rouleau de nappe (8; 8'),
caractérisé par un arrangement (23) servant à abaisser le cylindre dérouleur arrière (10), de sorte que le rouleau de nappe (8) roule en arrière dans un arrangement de réception (25), tout en déroulant de la nappe (7).

10. Dispositif selon une des revendications 2 à 9, dans lequel l'arrangement porteur (9, 10) possède un cylindre dérouleur avant et un cylindre dérouleur arrière pour supporter le rouleau de nappe (8; 8'),
caractérisé par le fait que
le cylindre dérouleur avant (9) est perméable à l'air, à l'intérieur duquel une dépression peut être réalisée, afin de détacher le début (7a') de la deuxième nappe de rubans (7') de la circonférence de nouveau rouleau de nappe (8').

11. Dispositif selon une des revendications 2 à 10, dans lequel l'arrangement porteur (9, 10) possède un cylindre dérouleur avant et un cylindre dérouleur arrière pour supporter le rouleau de nappe (8; 8'),
caractérisé par le fait que
la paire de rouleaux de transport (9, 11) citée en premier est formée par le cylindre dérouleur avant (9) et un rouleau presseur (11) agissant conjointement avec celui-ci.

12. Dispositif selon une des revendications 2 à 11,
caractérisé par le fait que
l'élément de déviation (19) est mobile vers la paire de rouleaux presseurs (16, 17), afin de déposer la deuxième extrémité de nappe (7b') sur la première extrémité de nappe (7b) maintenue dans la paire de rouleaux presseurs (16, 17).
